# EUROPÄISCHE PATENTSCHRIFT

(11) **EP 0 745 541 B1**
(45) Veröffentlichungstag und Bekanntmachung des Hinweises auf die Patenterteilung: **05.02.2003**
(21) Anmeldenummer: 96107155.2
(22) Anmeldetag: 07.05.1996
(51) Int. Cl.: B65D 85/10

(54) **Klappschachtel für Zigaretten**
Hinged-lid box for cigarettes
Boîte à couvercle rabattant pour cigarettes

(30) Priorität: 31.05.1995 DE 19519505
(43) Veröffentlichungstag der Anmeldung: 04.12.1996
(73) Patentinhaber: Focke & Co. (GmbH & Co.), 27283 Verden (DE)
(72) Erfinder: Focke, Heinz, 27283 Verden (DE); Buse, Henry, 27374 Visselhövede (DE)
(74) Vertreter: Bolte, Erich, Dipl.-Ing.

(56) Entgegenhaltungen:
- EP-A- 0 399 250
- DE-U- 8 607 391
- GB-A- 2 152 905
- US-A- 5 323 957

## Beschreibung

Die Erfindung betrifft eine Klappschachtel (Hinge-Lid-Packung) mit im Wesentlichen quaderförmiger Gestalt aus dünnem Karton oder ähnlichem Verpackungsmaterial zur Aufnahme einer Zigarettengruppe, bestehend aus einem Schachtelteil und einem Deckel, wobei der Deckel im Bereich einer Schachtel-Rückwand und einer Deckel-Rückwand entlang einer Gelenklinie schwenkbar mit dem Schachtelteil verbunden ist und weiterhin bestehend aus einem im Schachtelteil an dessen Schachtel-Vorderwand verankerten Kragen mit Kragen-Vorderwand und Kragen-Seitenlappen. Weiterhin betrifft die Erfindung einen Zuschnitt für die Fertigung der vorgenannten Klappschachtel.

Klappschachteln aus dünnem Karton gehören zu den Standardverpackungen für Zigaretten. Schachtelteil und Deckel dieses Packungstyps sind aus einem einstückigen Zuschnitt gebildet. Der Kragen besteht überwiegend aus einem gesonderten Zuschnitt, ebenfalls aus dünnem Karton.

Klappschachteln sind üblicherweise mit im Querschnitt rechtwinkligen aufrechten vorderen und rückseitigen Packungskanten ausgebildet. Es sind aber auch bereits Zigarettenpackungen des Typs Klappschachtel bekannt, bei denen die (vier) Packungskanten entweder als Schrägkanten oder als Rundkanten ausgebildet sind (DE-U-86 07 391.5).

Bekannt ist weiterhin eine Zigarettenpackung in einer modifizierten Ausführung einer Klappschachtel. Die Packung weist keinen Kragen auf. Ein Deckel schließt unmittelbar an eine Packungsrückwand an. Die Querschnittsform ist so gestaltet, dass als Übergang zwischen schmalen Seitenwänden und einer Vorderwand ein verhältnismäßig breiter schräggerichteter Materialstreifen angeordnet ist, so dass die Packung insgesamt eine sechseckige Querschnittsform aufweist. Die Kontur der Packung ist aber nicht an den Packungsinhalt angepasst, nämlich an eine Zigarettengruppe üblicher Zusammensetzung (US-A-5 323 957).

Der Erfindung liegt die Aufgabe zugrunde, Packungen des Typs Klappschachtel dahingehend weiterzuentwickeln und zu verbessern, dass einerseits eine leichte Handhabung gewährleistet und andererseits eine Materialeinsparung gegeben ist, ohne das äußere Erscheinungsbild der Packung nachteilig zu verändern.

Zur Lösung dieser Aufgabe ist die erfindungsgemäße Klappschachtel durch folgende Merkmale gekennzeichnet:
a) zwei aufrechte Längskanten des Schachtelteils und des Deckels, nämlich Vorderkanten, sind abgeschrägt ausgebildet, die anderen beiden Längskanten, nämlich Rückkanten, sind im Querschnitt rechtwinklig,
b) die Vorderkanten sind an die Abmessungen der Zigaretten angepasst, nämlich die Breite eines zwischen Schrägkanten jeder Vorderkante unter einem Winkel von 45° verlaufenden Materialstreifens,
c) schmale, langgestreckte Seitenwände bestehen aus einander überdeckenden Seitenlappen bzw. Deckel-Seitenlappen wobei die Seitenlappen bzw. Deckel-Seitenlappen einander lediglich im Bereich außerhalb der abgeschrägten Vorderkanten überdecken,
d) mit der Schachtel-Vorderwand verbundene äußere Seitenlappen sowie mit einer Deckel-Vorderwand verbundene äußere Deckel-Seitenlappen erstrecken sich bis zu den jeweiligen Rückkanten, während innere Seitenlappen bzw. Deckel-Seitenlappen sich bis zu einer zugekehrten Faltlinie der Vorderkanten erstrecken,
e) mit den Seitenlappen im Bereich einer Bodenwand des Schachtelteils verbundene Boden-Ecklappen und mit den Deckel-Seitenlappen im Bereich einer Stirnwand des Deckels verbundene Deckel-Ecklappen sind in ihrer Breite bzw. Querabmessung der Breite der Bodenwand bzw. der Breite der Stirnwand entsprechend ausgebildet, derart, dass die Ecklappen mit einer Außenkante an der Schachtel-Vorderwand bzw. der Deckel-Vorderwand und mit Stanzkanten an der Schachtel-Rückwand bzw. der Deckel-Rückwand anliegen,
f) die Boden-Ecklappen und die Deckel-Ecklappen weisen im Bereich der den abgeschrägten Vorderkanten zugekehrten Ecken eine Schrägecke auf, derart, dass die Ecklappen passend an den Schrägkanten sowie gegenüberliegend an den Rückkanten anliegen,
g) der Kragen ist zwischen Kragen-Vorderwand einerseits und Kragen-Seitenlappen andererseits mit abgeschrägten Kanten ausgebildet, entsprechend der Gestaltung der Vorderkanten,
h) die Kragen-Seitenlappen erstrecken sich bis an die rechtwinkligen Rückkanten.

Alternativ ist die erfindungsgemäße Klappschachtel zur Lösung der Aufgabe durch folgende Merkmale gekennzeichnet:
a) zwei aufrechte Längskanten des Schachtelteils und des Deckels, nämlich Vorderkanten, sind mit der Querschnittsform eines Viertelkreises abgerundet ausgebildet, die anderen beiden Längskanten, nämlich Rückkanten, sind im Querschnitt rechtwinklig,
b) die Vorderkanten sind an die Abmessungen der Zigaretten angepasst, nämlich hinsichtlich des Durchmessers des viertelkreisförmigen Querschnitts,
c) schmale, langgestreckte Seitenwände bestehen aus einander überdeckenden Seitenlappen bzw. Deckel-Seitenlappen, wobei die Seitenlappen bzw. Deckel-Seitenlappen einander lediglich im Bereich außerhalb der abgerundeten Vorderkanten überdecken,
d) mit der Schachtel-Vorderwand verbundene äußere Seitenlappen sowie mit einer Deckel-Vorderwand verbundene äußere Deckel-Seitenlappen erstrecken sich bis zu den jeweiligen Rückkanten, während innere Seitenlappen bzw. Deckel-Seitenlappen sich bis zu einem Prägestreifen zur Bildung der gerundeten Vorderkanten erstreckt,
e) mit den Seitenlappen im Bereich einer Bodenwand des Schachtelteils verbundene Boden-Ecklappen und mit den Deckel-Seitenlappen im Bereich einer Stirnwand des Deckels verbundene Deckel-Ecklappen sind in ihrer Breite bzw. Querabmessung der Breite der Bodenwand bzw. der Breite der Stirnwand entsprechend ausgebildet, derart, dass die Ecklappen mit einer Außenkante an der Schachtel-Vorderwand bzw. der Deckel-Vorderwand und mit Stanzkanten an der Schachtel-Rückwand bzw. der Deckel-Rückwand anliegen,
f) die Boden-Ecklappen und die Deckel-Ecklappen weisen im Bereich der den gerundeten Vorderkanten zugekehrten Ecken eine Rundecke auf, derart, dass die Ecklappen passend an den gerundeten Vorderkanten sowie gegenüberliegend an den Rückkanten anliegen,
g) der Kragen ist zwischen Kragen-Vorderwand einerseits und Kragen-Seitenlappen andererseits mit gerundeten Kanten ausgebildet, entsprechend der Gestaltung der Vorderkanten,
h) die Kragen-Seitenlappen erstrecken sich bis an die rechtwinkligen Rückkanten.

Der Zuschnitt für die Fertigung von Klappschachteln der einen oder anderen Ausführung ist entsprechend ausgebildet.

Weitere Einzelheiten werden nachfolgend anhand der in den Zeichnungen dargestellten Ausführungsbeispiele der erfindungsgemäßen Klappschachtel und des Zuschnitts näher erläutert. Es zeigt:
- Fig. 1: eine Klappschachtel mit abgeschrägten Vorderkanten in perspektivischer Ansicht,
- Fig. 2: die Klappschachtel gemäß Fig. 1 in Draufsicht bei geöffnetem Deckel, in vergrößertem Maßstab,
- Fig. 3: einen Zuschnitt für eine Klappschachtel gemäß Fig. 1 und Fig. 2 in ausgebreitetem Zustand,
- Fig. 4: einen gesonderten Zuschnitt für einen Kragen,
- Fig. 5: eine Einzelheit V des Zuschnitts gemäß Fig. 4, in vergrößertem Maßstab,
- Fig. 6: der Bereich einer Bodenwand der Klappschachtel in Draufsicht,
- Fig. 7: eine andere Ausführung einer Klappschachtel, nämlich mit abgerundeten Vorderkanten, in perspektivischer Darstellung,
- Fig. 8: die Klappschachtel gemäß Fig. 7 bei geöffnetem Deckel in Draufsicht, in vergrößertem Maßstab,
- Fig. 9: einen Zuschnitt für die Klappschachtel gemäß Fig. 7 und Fig. 8 in ausgebreitetem Zustand,
- Fig. 10: einen Ausschnitt X des Zuschnitts gemäß Fig. 9, bei vergrößertem Maßstab,
- Fig. 11: der Bereich einer Bodenwand der Klappschachtel in Draufsicht,
- Fig. 12: einen Zuschnitt für einen Kragen der Klappschachtel gemäß Fig. 7 und Fig. 8.

Die Zeichnungen befassen sich mit Klappschachteln für Zigaretten. Der Grundaufbau dieses Packungstyps besteht aus einem (unteren) Schachtelteil 10 und einem (oberen) Deckel 11. Diese Packungsteile sind schwenkbar miteinander verbunden. Weiterhin ist hier ein Kragen 12 Teil der Verpackung. Innerhalb derselben ist eine Gruppe von Zigaretten verpackt, die von einem Innenzuschnitt aus Papier oder Stanniol umgeben ist und so einen den Innenraum der Verpackung ausfüllenden Zigaretten-Block 13 bildet.

Die im wesentlichen quaderförmige Klappschachtel besteht aus einer Schachtel-Vorderwand 14, einer gegenüberliegenden Schachtel-Rückwand 15, Deckel-Vorderwand 16 und Deckel-Rückwand 17, schmalen, aufrechten Seitenwänden, nämlich Schachtel-Seitenwänden 18, 19 und Deckel-Seitenwänden 20, 21. Zum Schachtelteil 10 gehört eine Bodenwand 22 und - gegenüberliegend - zum Deckel 11 eine Stirnwand 23. Schachtelteil 10 und Deckel 11 sind durch eine quergerichtete Gelenklinie 37 zwischen Schachtel-Rückwand 15 und Deckel-Rückwand 17 schwenkbar miteinander verbunden.

Der Zuschnitt für eine derartige Klappschachtel ist so aufgebaut, daß die vorgenannten Wandbereiche durch längs- und quergerichtete Faltlinien voneinander abgegrenzt sind (Fig. 3 bzw. Fig. 9). Die Schachtel-Seitenwände 18, 19 werden durch Seitenlappen 24 und 25 gebildet, die einander überdecken und durch Klebung oder dergleichen miteinander verbunden sind. Üblicherweise liegen die mit der Schachtel-Rückwand 15 verbundenen Seitenlappen 24 innen und die mit der Schachtel-Vorderwand 14 verbundenen Seitenlappen 25 außen.

Analog hierzu bestehen die Deckel-Seitenwände 20, 21 aus Deckel-Seitenlappen 26 und 27. Üblicherweise außenliegende Deckel-Seitenlappen 26 sind mit der Deckel-Vorderwand 16 und innenliegende Deckel-Seitenlappen 27 mit der Deckel-Rückwand 17 verbunden.

Von Bedeutung sind weiterhin Ecklappen. Es handelt sich dabei einerseits um Deckel-Ecklappen 28 und andererseits um Boden-Ecklappen 29. Diese Faltlappen sind mit angrenzenden Seitenlappen verbunden, nämlich die Deckel-Ecklappen 28 mit den innenliegenden Deckel-Seitenlappen 27 und die Boden-Ecklappen 29 mit den innenliegenden Seitenlappen 24.

Weiterhin gehört zum Zuschnitt ein Deckel-Innenlappen 60 bzw. 66, der am freien Rand der Deckel-Vorderwand 16 angebracht und gegen dessen Innenseite umgefaltet ist.

Die Besonderheit der Klappschachtel besteht darin, daß aufrechte Längskanten der Klappschachtel, nämlich zwei Vorderkanten 30 und 31 einerseits und gegenüberliegende Rückkanten 32, 33 andererseits unterschiedlich gestaltet sind. Die Rückkanten 32, 33, die sich über die volle Höhe der Klappschachtel erstrecken, sind im Querschnitt rechtwinklig ausgebildet.

Abweichend gestaltet sind die Vorderkanten 30, 31. Beim Ausführungsbeispiel der Fig. 1 bis 6 sind diese abgeschrägt, während bei dem Beispiel gemäß Fig. 7 bis Fig. 11 abgerundete, also im Querschnitt teilkreisförmige Vorderkanten 30, 31 gebildet sind. Auch diese besonders gestalteten Vorderkanten 30, 31 erstrecken sich über die volle Höhe der Klappschachtel.

Bei dem erstgenannten Ausführungsbeispiel ergibt sich aufgrund der Packungsgestaltung ein sechseckiger Querschnitt mit zwei zusätzlichen Schrägkanten 34, 35 und einem dazwischen angeordneten Materialstreifen 36. Der Materialstreifen 36 ist vorzugsweise unter einem Winkel von 45 gerichtet. Die Breite ist auf den Durchmesser der Zigaretten abgestimmt, so daß hier die Verpackung an die Kontur der Zigarettengruppe angepaßt ist. Die Ausgestaltung der Vorderkanten 30, 31 gilt auch für den Kragen 12.

Die Gestaltung der Klappschachtel ergibt sich durch einen besonderen Zuschnitt (Fig. 3, Fig. 5; Fig. 9, Fig. 10). Im Bereich der Schachtel-Vorderwand 14 und der Deckel-Vorderwand 16 sind die zugeordneten Seitenlappen 25 bzw. Deckel-Seitenlappen 26 von den genannten Zuschnittbereichen durch zwei parallele Faltlinien für die Bildung der Schrägkanten 34, 35 abgegrenzt (Fig. 3, Fig. 5). Die Schachtel-Rückwand 15 und die Deckel-Rückwand 17 sind gegenüber den angrenzenden Seitenlappen 24 bzw. Deckel-Seitenlappen 27 durch Längsfaltlinien 38, 39 abgegrenzt. Diese erstreckt sich - in Längsrichtung des Zuschnitts gesehen - in einer Ebene zwischen den Faltlinien für die Schrägkanten 34, 35. Dadurch haben Schachtel-Rückwand 15 und Deckel-Rückwand 17 eine etwas größere Breite als Schachtel-Vorderwand und Deckel-Vorderwand.

Die Breite der Seitenlappen 24..27 ist besonders ausgewählt, ist nämlich deutlich geringer als die Gesamtbreite bzw. Tiefe der Klappschachtel. Durch diese geometrischen Proportionen ist gewährleistet, daß die Seitenlappen 24, 25 sowie Deckel-Seitenlappen 26, 27 einander nur außerhalb des Bereichs der Vorderkanten 30, 31 überdecken. Die äußeren Seitenlappen 25 und Deckel-Seitenlappen 26 erstrecken sich an der Rückseite der Klappschachtel bis etwa zur Rückkante 32, 33. Die inneren Seitenlappen 24 bzw. Deckel-Seitenlappen 27 enden vor der zugekehrten Schrägkante 34 (Fig. 2).

Eine weitere Besonderheit betrifft die Positionierung und Ausgestaltung der Ecklappen 28, 29. In Querrichtung des länglichen Zuschnitts (Fig. 4, Fig. 9) ragen die Deckel-Ecklappen 28 und Boden-Ecklappen 29 über die Kontur des Zuschnitts hinweg. Dadurch ergibt sich in dieser Richtung eine Abmessung der Ecklappen 28, 29, die der Breite bzw. Tiefe des Innenraums der Klappschachtel entspricht. Die Deckel-Ecklappen 28 sind mit den benachbarten Deckel-Seitenlappen 27 verbunden, jedoch gegenüber der ebenfalls benachbarten Stirnwand 23 lückenfrei lediglich durch einen Stanzschnitt 40 abgeteilt. Gleichermaßen sind die Boden-Ecklappen 29 mit den angrenzenden inneren Seitenlappen 24 verbunden, jedoch gegenüber der benachbarten Bodenwand 22 entsprechend durch einen Stanzschnitt 41 abgetrennt.

Eine dem Deckel-Seitenlappen 27 bzw. dem Seitenlappen 24 zugekehrte, außenliegende Ecke der Ecklappen 28, 29 ist als Schrägecke 42 ausgebildet. Diese stößt bei der fertigen Klappschachtel jeweils passend gegen den Materialstreifen 36 im Bereich des Deckels 11 bzw. des Schachtelteils 10.

Die Position der so ausgebildeten Ecklappen 28, 29 ergibt sich hinsichtlich des Deckel-Ecklappens 28 insbesondere aus Fig. 2. Der Deckel-Ecklappen 28 sitzt passend in einem seitlichen Bereich des Deckels 11 unter Anlage einer Außenkante 64 an der Deckel-Vorderwand 16 und einer Stanzkante 67 an der Deckel-Rückwand 17. Seitlich ist eine Faltkante 43 gebildet aufgrund der Verbindung mit dem Deckel-Seitenlappen 27.

Der Bereich der Bodenwand 22 ist analog zur Stirnwand 23 ausgebildet. Die Boden-Ecklappen 29 sind entlang der Faltkante 43 in eine Stellung quer zum Seitenlappen 24 gefaltet und liegen passend, formschlüssig auf den Endbereichen der Bodenwand 22 auf. Eine Außenkante 64 des Boden-Ecklappens 29 liegt dabei an der Schachtel-Vorderwand 14 an. Eine Querkante 65 erstreckt sich über die volle Breite der Bodenwand 22. Gegenüber zur Außenkante 64 liegt eine Stanzkante 67 des Boden-Ecklappens 29 an der Schachtel-Rückwand 15 an. Durch diese Gestaltung der Ecklappen 28 und 29 erhält die Klappschachtel eine zusätzliche Queraussteifung im Bereich der Bodenwand 22 und Stirnwand 23.

Zwischen den Ecklappen 28, 29 einerseits und den jeweils äußeren Seitenlappen 25 bzw. Deckel-Seitenlappen 26 ist ein Stanzausschnitt 44, 45 gebildet. In diesem Bereich liegt die Stirnwand 23 bzw. die Bodenwand 22 frei unter Bildung einer Abschrägung 46, 47. Stirnwand 23 und Bodenwand 22 erhalten dadurch eine der Querschnittsform der Klappschachtel entsprechende Kontur. Die freiliegenden Abschrägungen 46, 47 stoßen passend gegen aufrechte Wände der Klappschachtel, nämlich gegen die Materialstreifen 36 im Bereich des Deckels 11 und des Schachtelteils 10.

Der Kragen 12 (Fig. 4) ist an die Gestalt der Verpackung angepaßt. Eine Kragen-Vorderwand 48 ist von angrenzenden Kragen-Seitenlappen 49, 50 durch zwei parallele Faltlinien 51, 52 getrennt. Diese können durch Prägung markiert sein oder - wie in Fig. 4 - durch Stanzschnitte. Zwischen den Faltlinien 51, 52 ist ein Materialstreifen 53 gebildet, analog zu dem Materialstreifen 36.

Der so ausgebildete Kragen 12 sitzt in der üblichen Weise im oberen Bereich des Schachtelteils 10 unter Verbindung mit der Innenseite der Schachtel-Vorderwand 14 und der Schachtel-Seitenwände 18, 19. Ein oberer Teilbereich des Kragens 12 ragt aus dem Schachtelteil 10 heraus. Der Kragen 12 ist, passend zur Gestaltung der Klappschachtel, ebenfalls mit abgeschrägten Kanten zwischen Kragen-Vorderwand 48 und Kragen-Seitenlappen 49, 50 versehen. Die Kragen-Seitenlappen 49, 50 erstrecken sich dabei bis zur Schachtel-Rückwand 17 (Fig. 2).

Fig. 7 bis 11 zeigen Einzelheiten einer Klappschachtel, die analog zu dem beschriebenen Ausführungsbeispiel ausgebildet ist, jedoch mit Vorderkanten 30, 31 in der Ausführung als Rundkanten 54, 55. Der Querschnitt dieser Rundkanten 54, 55 entspricht etwa dem eines Viertelkreises, und zwar in den Abmessungen angepaßt an den Durchmesser einer Zigarette. Der Zigarettenblock 13 kann dadurch im vorderseitigen Bereich formschlüssig Aufnahme finden in der Klappschachtel.

Der Zuschnitt (Fig. 9, Fig. 10) ist analog ausgebildet zu dem beschriebenen Ausführungsbeispiel gemäß Fig. 3 und 6. Die Rundkanten 54, 55 werden durch einen Prägestreifen 56 definiert, der aus einer Anzahl von parallelen Längsrillen besteht. Dies gilt für den Bereich zwischen Schachtel-Vorderwand 14 einerseits und den Seitenlappen 25 andererseits sowie für den Bereich zwischen der Deckel-Vorderwand 16 und den Deckel-Seitenlappen 26.

Die Abmessungen der Seitenlappen 24..27 entsprechen denjenigen der Fig. 4. An der Vorderseite der Klappschachtel erstrecken sich die inneren Seitenlappen 24 bis an die Prägestreifen 56, ohne diese zu überdecken. Die äußeren Seitenlappen 24 reichen bis zu den rechtwinkligen Rückkanten 32, 33.

Der Bereich der Stirnwand 23 (Fig. 8) und der Bodenwand 22 (Fig. 11) ist analog zu Fig. 2 und Fig. 6 ausgebildet. Die Schrägecken sind dabei ersetzt durch eine der Querschnittskontur der Rundkanten 54, 55 entsprechende Rundecke 57. Die Ecklappen 28 und 29 erstrecken sich in der Faltstellung jeweils über die volle Breite der Stirnwand 23 bzw. Bodenwand 22. Stirnwand 23 und Bodenwand 22 sind an den der Packungsvorderseite zugekehrten Ecken mit Abrundungen 58, 59 ausgebildet. Diese liegen formschlüssig an den aufrechten Rundkanten 54, 55 des Schachtelteils 10 und des Deckels 11 an.

In abweichender Weise ist hier der Deckel-Innenlappen 60 gestaltet. Dieser ist in Querrichtung breiter als die entsprechende Abmessung der Deckel-Vorderwand 16. Seitlich überstehende Flügel 61, 62 sind mit Prägungen bzw. Stanzungen 63 in Längsrichtung versehen. Bei der fertigen Klappschachtel (Fig. 8) liegen diese Flügel 61, 62 im Bereich der Rundkanten 54, 55 innenseitig im Deckel als Abstützung.

Der Kragen 12 für die Klappschachtel mit Rundkanten 54, 55 ist analog zum Kragen 12 der Fig. 5 ausgebildet. Zwischen Kragen-Vorderwand 48 einerseits und Kragen-Seitenlappen 49, 50 andererseits ist ein Prägestreifen gebildet, entsprechend dem Prägestreifen 68 zur Bildung von Kragen-Rundkanten, die innenseitig an den Rundkanten 54, 55 anliegen.

## Patentansprüche

1. Klappschachtel (Hinge-Lid-Packung) mit im Wesentlichen quaderförmiger Gestalt aus dünnem Karton oder ähnlichem Verpackungsmaterial zur Aufnahme einer Zigarettengruppe, bestehend aus einem Schachtelteil (10) und einem Deckel (11), wobei der Deckel (11) im Bereich einer Schachtel-Rückwand (15) und einer Deckel-Rückwand (17) entlang einer Gelenklinie (37) schwenkbar mit dem Schachtelteil (10) verbunden ist und weiterhin bestehend aus einem im Schachtelteil (10) an dessen Schachtel-Vorderwand (14) verankerten Kragen (12) mit Kragen-Vorderwand (48) und Kragen-Seitenlappen (49), **gekennzeichnet durch** folgende Merkmale:
a) zwei aufrechte Längskanten des Schachtelteils und des Deckels (11), nämlich Vorderkanten (30, 31), sind abgeschrägt ausgebildet, die anderen beiden Längskanten, nämlich Rückkanten (32, 33), sind im Querschnitt rechtwinklig,
b) die Vorderkanten (30, 31) sind an die Abmessungen der Zigaretten angepasst, nämlich die Breite eines zwischen Schrägkanten (34, 35) jeder Vorderkante (30, 31) unter einem Winkel von 45° verlaufenden Materialstreifens (36),
c) schmale, langgestreckte Seitenwände (18, 19; 20, 21) bestehen aus einander überdeckenden Seitenlappen (24, 25) bzw. Deckel-Seitenlappen (26, 27), wobei die Seitenlappen bzw. Deckel-Seitenlappen einander lediglich im Bereich außerhalb der abgeschrägten Vorderkanten (30, 31) überdecken,
d) mit der Schachtel-Vorderwand (14) verbundene äußere Seitenlappen (25) sowie mit einer Deckel-Vorderwand (16) verbundene äußere Deckel-Seitenlappen (26) erstrecken sich bis zu den jeweiligen Rückkanten (32, 33), während innere Seitenlappen (24) bzw. Deckel-Seitenlappen (27) sich bis zu einer zugekehrten Faltlinie der Vorderkanten (30, 31) erstrecken,
e) mit den Seitenlappen (24, 25) im Bereich einer Bodenwand (22) des Schachtelteils (10) verbundene Boden-Ecklappen (29) und mit den Deckel-Seitenlappen (26, 27) im Bereich einer Stirnwand (23) des Deckels (11) verbundene Deckel-Ecklappen (28) sind in ihrer Breite bzw. Querabmessung der Breite der Bodenwand (22) bzw. der Breite der Stirnwand (23) entsprechend ausgebildet, derart, dass die Ecklappen (28, 29) mit einer Außenkante (64) an der Schachtel-Vorderwand (14) bzw. der Deckel-Vorderwand (16) und mit Stanzkanten (67) an der Schachtel-Rückwand (15) bzw. der Deckel-Rückwand (17) anliegen,
f) die Boden-Ecklappen (29) und die Deckel-Ecklappen (28) weisen im Bereich der den abgeschrägten Vorderkanten (30, 31) zugekehrten Ecken eine Schrägecke (42) auf, derart, dass die Ecklappen (28, 29) passend an den Schrägkanten (34, 35) sowie gegenüberliegend an den Rückkanten (32, 33) anliegen,
g) der Kragen (12) ist zwischen Kragen-Vorderwand (48) einerseits und Kragen-Seitenlappen (49, 50) andererseits mit abgeschrägten Kanten ausgebildet, entsprechend der Gestaltung der Vorderkanten (30, 31),
h) die Kragen-Seitenlappen (49, 50) erstrecken sich bis an die rechtwinkligen Rückkanten (32, 33).

2. Klappschachtel (Hinge-Lid-Packung) mit im Wesentlichen quaderförmiger Gestalt aus dünnem Karton oder ähnlichem Verpackungsmaterial zur Aufnahme einer Zigarettengruppe, bestehend aus einem Schachtelteil (10) und einem Deckel (11), wobei der Deckel (11) im Bereich einer Schachtel-Rückwand (15) und einer Deckel-Rückwand (17) entlang einer Gelenklinie (37) schwenkbar mit dem Schachtelteil (10) verbunden ist und weiterhin bestehend aus einem im Schachtelteil (10) an dessen Schachtel-Vorderwand (14) verankerten Kragen (12) mit Kragen-Vorderwand (48) und Kragen-Seitenlappen (49), **gekennzeichnet durch** folgende Merkmale:
a) zwei aufrechte Längskanten des Schachtelteils (10) und des Deckels (11), nämlich Vorderkanten (30, 31), sind mit der Querschnittsform eines Viertelkreises abgerundet ausgebildet, die anderen beiden Längskanten, nämlich Rückkanten (32, 33), sind im Querschnitt rechtwinklig,
b) die Vorderkanten (30, 31) sind an die Abmessungen der Zigaretten angepasst, nämlich hinsichtlich des Durchmessers des viertelkreisförmigen Querschnitts,
c) schmale, langgestreckte Seitenwände (18, 19; 20, 21) bestehen aus einander überdeckenden Seitenlappen (24, 25) bzw. Deckel-Seitenlappen (26, 27), wobei die Seitenlappen bzw. Deckel-Seitenlappen einander lediglich im Bereich außerhalb der abgerundeten Vorderkanten (30, 31) überdecken,
d) mit der Schachtel-Vorderwand (14) verbundene äußere Seitenlappen (25) sowie mit einer Deckel-Vorderwand (16) verbundene äußere Deckel-Seitenlappen (26) erstrecken sich bis zu den jeweiligen Rückkanten (32, 33), während innere Seitenlappen (24) bzw. Deckel-Seitenlappen (27) sich bis zu einem Prägestreifen (56) zur Bildung der gerundeten Vorderkanten (30, 31) erstrecken,
e) mit den Seitenlappen (24, 25) im Bereich einer Bodenwand (22) des Schachtelteils (10) verbundene Boden-Ecklappen (29) und mit den Deckel-Seitenlappen (26, 27) im Bereich einer Stirnwand (23) des Deckels (11) verbundene Deckel-Ecklappen (28) sind in ihrer Breite bzw. Querabmessung der Breite der Bodenwand (22) bzw. der Breite der Stirnwand (23) entsprechend ausgebildet, derart, dass die Ecklappen (28, 29) mit einer Außenkante (64) an der Schachtel-Vorderwand (14) bzw. der Deckel-Vorderwand (16) und mit Stanzkanten (67) an der Schachtel-Rückwand (15) bzw. der Deckel-Rückwand (17) anliegen,
f) die Boden-Ecklappen (29) und die Deckel-Ecklappen (28) weisen im Bereich der den gerundeten Vorderkanten (30, 31) zugekehrten Ecken eine Rundecke (57) auf, derart, dass die Ecklappen (28, 29) passend an den gerundeten Vorderkanten (30, 31) sowie gegenüberliegend an den Rückkanten (32, 33) anliegen,
g) der Kragen (12) ist zwischen Kragen-Vorderwand (48) einerseits und Kragen-Seitenlappen (49, 50) andererseits mit gerundeten Kanten ausgebildet, entsprechend der Gestaltung der Vorderkanten (30, 31),
h) die Kragen-Seitenlappen (49, 50) erstrecken sich bis an die rechtwinkligen Rückkanten (32, 33).

3. Zuschnitt aus dünnem Karton oder ähnlichem Verpackungsmaterial für die Herstellung von Klappschachteln (Hinge-Lid-Packungen) nach Anspruch 1 oder 2, **gekennzeichnet durch** folgende Merkmale:
a) zwischen den äußeren Seitenlappen (25) bzw. Deckel-Seitenlappen (26) einerseits und der diesen zugeordneten Schachtel-Vorderwand (14) bzw. der Deckel-Vorderwand (16) ist ein **durch** Faltlinien (34, 35) begrenzter Materialstreifen (36) oder ein Prägestreifen (56) für die Bildung abgeschrägter oder runder Vorderkanten (30, 31) angeordnet,
b) Schachtel-Vorderwand (14) und Deckel-Vorderwand (16) sind zwischen den inneren Faltlinien (35) mit geringerer Breite ausgebildet als Schachtel-Rückwand (15) und Deckel-Rückwand (17),
c) die Seitenlappen (24, 25) und Deckel-Seitenlappen (26, 27) sind mit geringerer Breite ausgebildet als die Tiefe der Klappschachtel, derart, dass einander zugeordnete Seitenlappen (24, 25; 26, 27) einander nur in einem Bereich außerhalb der abgeschrägten oder runden Vorderkanten (30, 31) überdecken,
d) zwischen Deckel-Ecklappen (28) einerseits und äußeren Deckel-Seitenlappen (26) andererseits sowie zwischen Boden-Ecklappen (29) einerseits und äußeren Seitenlappen (25) andererseits ist jeweils ein Stanzausschnitt (44, 45) gebildet, derart, dass Abschrägungen (46, 47) oder Abrundungen (58, 59) der Stirnwand (23) oder der Bodenwand (22) freiliegen,
e) mit den Seitenlappen (24, 25) verbundene Boden-Ecklappen (29) und mit den Deckel-Seitenlappen (27) verbundene Deckel-Ecklappen (28) weisen eine Breite auf - in Querrichtung des Zuschnitts -, die (etwa) der Breite der Bodenwand (22) bzw. Stirnwand (23) entspricht,
f) mit den Seitenlappen (24) verbundene Boden-Ecklappen (29) und mit den Deckel-Seitenlappen (27) verbundene Deckel-Ecklappen (28) liegen abstandslos seitlich an der Bodenwand (22) bzw. an der Stirnwand (23) an und sind lediglich **durch** einen Stanzschnitt (41 bzw. 40) getrennt.

## Claims

1. Hinge-lid box (hinge-lid pack) of essentially cuboidal configuration, made of thin cardboard or similar packaging material, for accommodating a cigarette group, comprising a box part (10) and a lid (11), the lid (11) being connected to the box part (10) such that it can be pivoted along an articulation line (37) in the region of a box rear wall (15) and of a lid rear wall (17), and also comprising a collar (12) which is anchored in the box part (10), on the box front wall (14) of the latter, and has a collar front wall (48) and collar side tabs (49, 50), **characterized by** the following features:
a) two upright longitudinal edges of the box part and of the lid (11), namely front edges (30, 31), are of bevelled design and the other two longitudinal edges, namely rear edges (32, 33), are right-angled in cross section,
b) the front edges (30, 31) are adapted to the dimensions of the cigarettes, namely the width of a material strip (36) running at an angle of 45° between oblique edges (34, 35) of each front edge (30, 31),
c) narrow, elongate side walls (18, 19; 20, 21) comprise overlapping side tabs (24, 25) and lid side tabs (26, 27), respectively, the side tabs and the lid side tabs overlapping one another merely in the region outside the bevelled front edges (30, 31),
d) outer side tabs (25) connected to the box front wall (14) and outer lid side tabs (26) connected to a lid front wall (16) extend as far as the respective rear edges (32, 33), while inner side tabs (24) and lid side tabs (27) extend as far as a facing folding line of the front edges (30, 31),
e) base corner tabs (29), which are connected to the side tabs (24, 25) in the region of a base wall (22) of the box part (10), and lid corner tabs (28), which are connected to the lid side tabs (26, 27) in the region of an end wall (23) of the lid (11), are designed to correspond, in terms of width or transverse dimension, to the width of the base wall (22) and to the width of the end wall (23), respectively, such that the corner tabs (28, 29) butt against the box front wall (14) and the lid front wall (16) by way of an outer edge (64) and against the box rear wall (15) and the lid rear wall (17) by way of punched edges (67),
f) in the region of the corners directed towards the bevelled front edges (30, 31), the base corner tabs (29) and the lid corner tabs (28) have an oblique corner (42) such that the corner tabs (28, 29) butt precisely against the oblique edges (34, 35) and, opposite the latter, against the rear edges (32, 33),
g) the collar (12) is designed, between the collar front wall (48) on the one hand and collar side tabs (49, 50) on the other hand, with bevelled edges, corresponding to the configuration of the front edges (30, 31),
h) the collar side tabs (49, 50) extend as far as the right-hand angled rear edges (32, 33).

2. Hinge-lid box (hinge-lid pack) of essentially cuboidal configuration, made of thin cardboard or similar packaging material, for accommodating a cigarette group, comprising a box part (10) and a lid (11), the lid (11) being connected to the box part (10) such that it can be pivoted along an articulation line (37) in the region of a box rear wall (15) and of a lid rear wall (17), and also comprising a collar (12) which is anchored in the box part (10), on the box front wall (14) of the latter, and has a collar front wall (48) and collar side tabs (49, 50), **characterized by** the following features:
a) two upright longitudinal edges of the box part (10) and of the lid (11), namely front edges (30, 31), are of rounded design, with the cross-sectional shape of a quarter-circle, and the other two longitudinal edges, namely rear edges (32, 33), are right-angled in cross section,
b) the front edges (30, 31) are adapted to the dimensions of the cigarettes, namely in respect of the diameter of the quarter-circle cross section,
c) narrow, elongate side walls (18, 19; 20, 21) comprise overlapping side tabs (24, 25) and lid side tabs (26, 27), respectively, the side tabs and the lid side tabs overlapping one another merely in the region outside the rounded front edges (30, 31),
d) outer side tabs (25) connected to the box front wall (14) and outer lid side tabs (26) connected to a lid front wall (16) extend as far as the respective rear edges (32, 33), while inner side tabs (24) and lid side tabs (27) extend as far as a stamped strip (56) for forming the rounded front edges (30, 31),
e) base corner tabs (29), which are connected to the side tabs (24, 25) in the region of a base wall (22) of the box part (10), and lid corner tabs (28), which are connected to the lid side tabs (26, 27) in the region of an end wall (23) of the lid (11), are designed to correspond, in terms of width or transverse dimension, to the width of the base wall (22) and to the width of the end wall (23), respectively, such that the corner tabs (28, 29) butt against the box front wall (14) and the lid front wall (16) by way of an outer edge (64) and against the box rear wall (15) and the lid rear wall (17) by way of punched edges (67),
f) in the region of the corners directed towards the rounded front edges (30, 31), the base corner tabs (29) and the lid corner tabs (28) have a round corner (57) such that the corner tabs (28, 29) butt precisely against the rounded front edges (30, 31) and, opposite the latter, against the rear edges (32, 33),
g) the collar (12) is designed, between the collar front wall (48) on the one hand and collar side tabs (49, 50) on the other hand, with rounded edges, corresponding to the configuration of the front edges (30, 31),
h) the collar side tabs (49, 50) extend as far as the right-hand angled rear edges (32, 33).

3. Blank made of thin cardboard or similar packaging material for producing hinge-lid boxes (hinge-lid packs) according to Claim 1 or 2, **characterized by** the following features:
a) a material strip (36), which is bounded by folding lines (34, 35), or a stamped strip (56) for forming bevelled or round front edges (30, 31) is arranged between the outer side tabs (25) and/or lid side tabs (26), on the one hand, and the associated box front wall (14) and/or the lid front wall (16),
b) the box front wall (14) and lid front wall (16) are designed with a smaller width, between the inner folding lines (35), than the box rear wall (15) and lid rear wall (17),
c) the width of the side tabs (24, 25) and lid side tabs (26, 27) is designed to be less than the depth of the hinge-lid box, such that associated side tabs (24. .27) overlap one another only in a region outside the bevelled or round front edges (30, 31),
d) in each case one punched cutout (44, 45) is formed between lid corner tabs (28), on the one hand, and outer lid side tabs (26), on the other hand, and between base corner tabs (29), on the one hand, and outer side tabs (25), on the other hand, such that bevelled portions (46, 47) or rounded portions (58, 59) of the end wall (23) or of the base wall (22) are exposed,
e) base corner tabs (29) connected to the side tabs (24, 25) and lid corner tabs (28) connected to the lid side tabs (27) have a width - in the transverse direction of the blank - which corresponds (approximately) to the width of the respective base wall (22) and end wall (23),
f) base corners tabs (29) connected to the side tabs (24) and lid corner tabs (28) connected to the lid side tabs (27) butt laterally against the respective base wall (22) and end wall (23), without any spacing therebetween, and are separated merely by a punch cut (41 and 40, respectively).

## Revendications

1. Boîte à couvercle basculant (paquet HLP) de forme dans l'ensemble parallélépipédique rectangle en carton mince ou en matériau d'emballage semblable destinée à recevoir un groupe de cigarettes, constituée d'une partie boîte (10) et d'un couvercle (11), le couvercle (11) étant, dans la zone d'une paroi arrière (10) de la partie boîte et d'une paroi arrière (17) du couvercle, articulé à la partie boîte (10) le long d'une ligne d'articulation (37), et en outre constituée d'un col (12) ancré dans la partie boîte (10) sur la paroi avant (14) de celle-ci et comprenant une paroi avant (48) et des pattes latérales (49, 50), **caractérisée par** les caractéristiques suivantes :
a) deux arêtes longitudinales verticales de la partie boîte et du couvercle (11), à savoir des arêtes avant (30, 31), sont biseautées et les deux autres arêtes longitudinales, à savoir des arêtes arrière (32, 33), sont de section rectangulaire,
b) les arêtes avant (30, 31) sont adaptées aux dimensions des cigarettes, à savoir la largeur d'une bande de matériau (36) s'étendant à 45° entre des côtés de biseau (34, 35) de chaque arête avant (30, 31),
c) des parois latérales étroites allongées (18, 19 ; 20, 21) sont constituées de pattes latérales (24, 25) et de pattes latérales de couvercle (26, 27) se recouvrant, ces pattes latérales et ces pattes latérales de couvercle se recouvrant seulement dans la zone extérieure aux arêtes avant biseautées (30, 31),
d) des pattes latérales extérieures (25) jointes à la paroi avant (14) de la partie boîte et des pattes latérales extérieures de couvercle (26) jointes à une paroi avant (16) du couvercle s'étendent jusqu'aux arêtes arrière correspondantes (32, 33), tandis que des pattes latérales intérieures (24) et des pattes latérales intérieures de couvercle (27) s'étendent jusqu'à une ligne de pliage, en regard, des arêtes avant (30, 31),
e) des pattes de coin de fond (29) jointes aux pattes latérales (24, 25) dans la zone d'une paroi de fond (22) de la partie boîte (10) et des pattes de coin de couvercle (28) jointes aux pattes latérales de couvercle (26, 27) dans la zone d'une paroi frontale (23) du couvercle (11) ont respectivement une largeur ou une dimension transversale qui correspond à la largeur de la paroi de fond (22) ou à la largeur de la paroi frontale (23), de façon telle que les pattes de coin (28, 29) s'appuient par un côté extérieur (64) sur la paroi avant (14) de la partie boîte ou la paroi avant (16) du couvercle et par des côtés de découpage (67) sur la paroi arrière (15) de la partie boîte ou la paroi arrière (17) du couvercle,
f) les pattes de coin de fond (29) et les pattes de coin de couvercle (28) présentent un coin en biseau (42) dans la zone des coins dirigés vers les arêtes avant biseautées (30, 31), de façon telle que les pattes de coin (28, 29) s'appuient de manière ajustée sur les côtés de biseau (34, 35) et, à l'opposé, sur les arêtes arrière (32, 33),
g) le col (12) a entre sa paroi avant (48) d'une part et ses pattes latérales (49, 50) d'autre part des arêtes biseautées suivant la forme des arêtes avant (30, 31),
h) les pattes latérales (49, 50) du col s'étendent jusqu'aux arêtes arrière rectangulaires (32, 33).

2. Boîte à couvercle basculant (paquet HLP) de forme dans l'ensemble parallélépipédique rectangle en carton mince ou en matériau d'emballage semblable destinée à recevoir un groupe de cigarettes, constituée d'une partie boîte (10) et d'un couvercle (11), le couvercle (11) étant, dans la zone d'une paroi arrière (15) de la partie boîte et d'une paroi arrière (17) du couvercle, articulé à la partie boîte (10) le long d'une ligne d'articulation (37), et en outre constituée d'un col (12) ancré dans la partie boîte (10) sur la paroi avant (14) de celle-ci et comprenant une paroi avant (48) et des pattes latérales (49, 50), **caractérisée par** les caractéristiques suivantes :
a) deux arêtes longitudinales verticales de la partie boîte (10) et du couvercle (11), à savoir des arêtes avant (30, 31), sont arrondies avec une section en forme de quart de cercle, et les deux autres arêtes longitudinales, à savoir des arêtes arrière (32, 33), sont de section rectangulaire,
b) les arêtes avant (30, 31) sont adaptées aux dimensions des cigarettes, à savoir en ce qui concerne le diamètre de la section en forme de quart de cercle,
c) des parois latérales étroites allongées (18, 19 ; 20, 21) sont constituées respectivement de pattes latérales (24, 25) et de pattes latérales de couvercle (26, 27) qui se recouvrent, ces pattes latérales et ces pattes latérales de couvercle se recouvrant seulement dans la zone extérieure aux arêtes avant arrondies (30, 31),
d) des pattes latérales extérieures (25) jointes à la paroi avant (14) de la partie boîte et des pattes latérales extérieures de couvercle (26) jointes à la paroi avant (16) du couvercle s'étendent jusqu'aux arêtes arrière correspondantes (32, 33), tandis que des pattes latérales intérieures (24) et des pattes latérales intérieures de couvercle (27) s'étendent jusqu'à une bande de gaufrage (56) pour la formation des arêtes avant arrondies (30, 31),
e) des pattes de coin de fond (29) jointes aux pattes latérales (24, 25) dans la zone d'une paroi de fond (22) de la partie boîte (10) et des pattes de coin de couvercle (28) jointes aux pattes latérales de couvercle (26, 27) dans la zone d'une paroi frontale (23) du couvercle (11) ont respectivement une largeur ou une dimension transversale qui correspond à la largeur de la paroi de fond (22) ou à la largeur de la paroi frontale (23), de façon telle que les pattes de coin (28, 29) s'appuient par un côté extérieur (64) sur la paroi avant (14) de la partie boîte ou la paroi avant (16) du couvercle et par des côtés de découpage (67) sur la paroi arrière (15) de la partie boîte ou la paroi arrière (17) du couvercle,
f) les pattes de coin de fond (29) et les pattes de coin de couvercle (28) présentent un coin rond (57) dans la zone des coins dirigés vers les arêtes avant arrondies (30, 31), de façon telle que les pattes de coin (28, 29) s'appuient de manière ajustée sur les arêtes avant arrondies (30, 31) et, à l'opposé, sur les arêtes arrière (32, 33),
g) le col (12) a entre sa paroi avant (48) d'une part et ses pattes latérales (49, 50) d'autre part des arêtes arrondies suivant la forme des arêtes avant (30, 31),
h) les pattes latérales (49, 50) du col s'étendent jusqu'aux arêtes arrière rectangulaires (32, 33).

3. Découpe en carton mince ou en matériau d'emballage semblable pour la fabrication des boîtes à couvercle basculant (paquets HLP) selon l'une des revendications 1 et 2, **caractérisée par** les caractéristiques suivantes :
a) entre les pattes latérales extérieures (25) et les pattes latérales extérieures de couvercle (26) d'une part et la paroi avant (14) de la partie boîte et la paroi avant (16) du couvercle d'autre part se trouve une bande de matériau (36) limitée par des lignes de pliage (34, 35) ou une bande de gaufrage (56) pour la formation d'arêtes avant biseautées ou rondes (30, 31),
b) la paroi avant (14) de la partie boîte et la paroi avant (16) du couvercle ont entre les lignes de pliage intérieures (35) une plus petite largeur que la paroi arrière (15) de la partie boîte et la paroi arrière (17) du couvercle,
c) les pattes latérales (24, 25) et les pattes latérales de couvercle (26, 27) ont une largeur inférieure à la profondeur de la boîte à couvercle basculant, de façon telle que des pattes latérales associées (24, 25 ; 26, 27) se recouvrent seulement dans une zone extérieure aux arêtes avant biseautées ou rondes (30, 31),
d) entre les pattes de coin (28) du couvercle d'une part et les pattes latérales extérieures (26) du couvercle d'autre part ainsi qu'entre les pattes de coin (29) du fond d'une part et les pattes latérales extérieures (25) d'autre part est formée une échancrure découpée (44, 45), de façon telle que des biseaux (46, 47) ou des arrondis (58, 59) de la paroi frontale (23) ou de la paroi de fond (22) soient dégagés,
e) les pattes de coin (29) du fond jointes aux pattes latérales (24, 25) et les pattes de coin (28) du couvercle jointes aux pattes latérales de couvercle (27) ont une largeur (dans la direction transversale de la découpe) qui correspond (à peu près) à la largeur de la paroi de fond (22) ou de la paroi frontale (23),
f) les pattes de coin (29) du fond jointes aux pattes latérales (24) et les pattes de coin (28) du couvercle jointes aux pattes latérales de couvercle (27) s'appuient latéralement, sans intervalle, sur la paroi de fond (22) ou sur la paroi frontale (23) et sont séparées seulement par une coupure (41 ou 40).
